# FASCICULE DE BREVET EUROPEEN

(11) **EP 0 644 730 B1**
(45) Date de publication et mention de la délivrance du brevet: **06.12.2000**
(21) Numéro de dépôt: 94906239.2
(22) Date de dépôt: 03.02.1994
(51) Int. Cl.: A43B 5/04

(54) **CHAUSSURE POUR SPORT DE GLISSE**
SKI- ODER SCHLITTSCHUH
BOOT FOR SKIING AND THE LIKE

(30) Priorité: 24.03.1993 FR 9303550
(43) Date de publication de la demande: 29.03.1995
(73) Titulaire: Salomon S.A., 74370 Metz-Tessy (FR)
(72) Inventeur: DANEZIN, Jean-Bruno, F-74270 Chilly (FR); BOURDEAU, Jöel, F-74410 Saint-Jorioz (FR); SENEE, Olivier, F-74370 Pringy (FR)
(86) Numéro de dépôt international: FR9400128
(87) Numéro de publication internationale: WO9421149

(56) Documents cités:
- EP-A- 0 416 437
- EP-A- 0 514 642
- DE-A- 1 485 813
- FR-A- 2 499 376
- FR-A- 2 607 368
- FR-A- 2 668 072

## Description

La présente invention concerne une chaussure destinée aux sports de glisse, dans lesquels le pied est lié à l'organe de glisse par l'intermédiaire d'une chaussure, et plus particulièrement une chaussure adaptée à la pratique du surf sur la neige ou "snow board" ou également à la pratique du patin, patin à glace, patin en ligne ou ski (ski de fond, télémark......). La pratique de ce type de sport a mis en évidence des problèmes liés à la construction des chaussures existantes à l'heure actuelle, et qui ne répondent pas aux sollicitations dynamiques, induites par ces sports.

En effet, il s'avère nécessaire de garantir au pied un certain confort et une certaine tenue souple et de lui permettre de prendre des positions diverses en fonction des situations rencontrées ou souhaitées au cours de la glisse.

Contradictoirement, il se révèle tout aussi nécessaire de garantir au pied et au bas de jambe d'un utilisateur, des appuis rigides qui doivent être d'autant plus puissants que l'organe de glisse (patin, snow board) est d'une taille plus importante ou que la glisse est le plus souvent effectuée de manière rapide et selon des figures plus ou moins acrobatiques.

Dans ces conditions, les bras de levier résultant des dimensions de l'organe de glisse induisent sur le pied ou le bas de jambe des efforts qui sont parfois très importants et le pied ou le bas de jambe demandent donc également à être fermement maintenus, selon des axes d'appui vers l'avant ou vers l'arrière, mais aussi latéralement et en torsion, ces exigences de maintien ferme étant antinomiques avec la notion de confort.

A l'heure actuelle, il est proposé sur le marché des chaussures soit de construction souple, soit de construction rigide ou semi rigide.

Concernant les chaussures souples, celles-ci assurent généralement la tenue du pied par déformation de la tige (cuir, tissu, plastique souple), en rapprochant celle-ci du pied par un système de laçage, tendant à appliquer le pied contre la semelle de la chaussure ou encore par un dispositif de serrage interne, plaquant le pied contre la semelle indépendamment de la tige externe.

Concernant les chaussures rigides ou semi-rigides telles que celles développées pour le ski alpin, plus snow board, patin à glace ou patin en ligne, celles-ci comportent un chausson interne enveloppant le pied et le bas de jambe et lui même disposé dans une coque en plastique ou en cuir rigide.

Une telle chaussure est divulguée par exemple par le document WO 90/05466.

Le pied est alors tenu fermement par l'intermédiaire du chausson, soit par la déformation relative de la coque qui met sous contrainte ledit chausson et tend à l'immobiliser par l'intermédiaire d'organes de fermeture externe de la coque tels que des crochets et/ou un collier sur le bas de jambe, soit encore par des dispositifs de serrage internes à la coque et qui tendent également à immobiliser le chausson par rapport à la semelle tout en l'éloignant de ladite coque et cela par l'intermédiaire de cables et de plaques d'appui, commandés depuis l'extérieur de la chaussure par des organes de fermeture et de réglage.

Chacun de ces types de chaussures connues qui viennnent d'être citées présente des avantages et des inconvénients qui leur sont propres et qui sont indissociables.

En effet, si dans les chaussures souples, le pied et le bas de jambe sont très bien liés à la semelle grâce au serrage à l'aide de matériaux souples, ce qui procure une bonne transmission des informations en provenance de l'organe de glisse, en revanche les appuis sont peu puissants voire inexistants du tait de la souplesse de la tige, ce qui d'ailleurs peut s'avérer dangereux ou fatigant pour la résistance du pied et du bas de jambe qui auront à compenser, par des efforts plus importants, ce manque d'appui.

A l'inverse dans les chaussures rigides, il n'y a pas à souffrir du manque d'appuis mais par contre le pied est moins bien tenu dans la chaussure du fait des mouvements relatifs possibles entre la coque et chausson et donc entre le chausson et la semelle, à moins de déformer très fortement la coque sur le chausson ce qui génère de fortes pressions néfastes sur le pied et donc de l'inconfort.

Autrement dit, les prises d'appuis nécessitent d'utiliser des pièces ou parties rigides qui sont difficilement compatibles avec une adaptation précise à la morphologie du pied, nécessaire au confort à la tenue de pied et à la bonne transmission d'informations.

Il a été démontré là, selon une première phase de la démarche inventive que tous les problèmes ne peuvent être traités ensembles dans les mêmes zones de la chaussure et que par conséquent ils devront être traités de manières distinctes, la tenue souple du pied et du bas de jambe ne devant pas avoir d'interférence sur les appuis rigides, afin de limiter la complexité de la chaussure à mettre au point selon ces critères et faisant l'objet de la présente invention.

A cet effet l'invention concerne une chaussure de sport de glisse, telle que définie dans chacune des revendications indépendantes 1 et 5 correspondant à quatre modes de réalisation.

De cette façon, la chaussure selon l'invention cumule en fait les avantages des chaussures souples et rigides tout en dissociant le traitement géographique des deux critères recherchés tenue de pied souple et prise d'appui rigide. Par ailleurs, la liaison de chacun des circuits à un élément commun de référence permet de remédier aux problèmes évoqués ci-avant de mouvements relatifs générant une mauvaise tenue de pied.

L'invention sera mieux comprise et d'autres caractéristiques de celle-ci seront mises en évidence à l'aide de la description qui suit, en référence aux dessins schématiques annexés, illustrant, à titre d'exemple non limitatif, comment l'invention peut-être réalisée et dans lesquels :
- la figure 1 représente schématiquement un circuit de puissance, seul, constituant un sous-ensemble d'une chaussure à réaliser, selon l'invention.
La figure 2 représente une chaussure selon l'invention comportant un circuit de puissance selon la figure 1 et un circuit sensitif, les deux circuits constituant complémentairement ladite chaussure.
La figure 3 représente une chaussure conforme à l'invention réalisée selon un autre mode de réalisation.
La figure 4 représente une chaussure conforme à l'invention, selon un autre mode de réalisation.
La figure 5 représente, en coupe transversale schématique, les zones d'assemblage inférieures des différentes parties constitutives de la chaussure selon la figure 4.
La figure 6 représente une chaussure conforme à l'invention selon une variante de réalisation.
La figure 7 représente, en coupe transversale schématique, les zones d'assemblage inférieures des différentes parties constitutives de la chaussure selon la figure 6.
La figure 8 représente, en coupe transversale schématique, une variante d'assemblage des zones inférieures des différentes parties constitutives de la chaussure selon la figure 4.

La chaussure de sport de glisse 1 désignée dans son ensemble aux figures 1 et 2 est en l'occurrence une chaussure destinée à la pratique du patin, patin à glace, patin en ligne, ski (ski de fond, télémark......) ou encore au surf sur la neige ou snow board.

Elle est constituée globalement, d'une part, par un circuit de puissance 2, 2A, 2B, 2C, 2D, 2E, 2F et 5, relativement rigide, réparti par rapport au pied, de manière à centraliser les efforts et notamment les reprises d'appui avant et arrière ou le contrôle de la torsion pendant la pratique du sport, et d'autre part, par un circuit sensitif 3, 3A, 3B relativement souple, indépendant du circuit de puissance cité, et apte à assurer le confort du pied et la transmission d'information en provenance de l'organe de glisse (non représenté sur le dessin) vers les zones sensitives du pied et notamment la cheville et le cou de pied, l'un et l'autre des circuits 2, 3 étant fixés à un élément de référence commun.

En l'occurrence cet élément de référence commun est constitué par une semelle 5 relativement rigide de la chaussure 1, qui est destinée à être reliée à l'organe de glisse 4 et de toute autre partie attenante de cette semelle, formant une partie intrinsèque du circuit de puissance.

La semelle 5 comporte par ailleurs des surfaces d'accrochage destinées à coopérer avec des moyens de fixation de l'organe de glisse 4 constitués par exemple par des étriers 6 (cf figure 4).

Comme cela est particulièrement clairement représenté sur la figure 1, le circuit de puissance rigide est constitué, outre la semelle 5, par une coque formant sabot 2A solidaire de ladite semelle 5 et comportant un contrefort arrière 2B apte à envelopper le talon et une butée avant 2C, ledit contrefort 2B étant prolongé vers la cheville et le bas de jambe par un collier 2D comportant des moyens de serrage 7 pour la tenue du bas de jambe.

Préférentiellement, le collier 2D est articulé en 8 à sa partie postérieure inférieure a sur une partie associée b du contrefort 2B.

Plus précisément, dans l'exemple représenté sur les figures 1 et 2, l'articulation 8 est un axe transversal arrière situé dans la zone a d'extrémité inférieure du collier 2D et dans la zone centrale arrière b du contrefort 2B.

Dans le cas de la figure 1, le collier 2D est relié au sabot 2A ou à la semelle 5 qui en est solidaire par au moins un tirant latéral relativement rigide 2E pour constituer un appui avant ou un appui arrière de la jambe selon la position de la jambe par rapport à l'organe de glisse 4, de manière à mieux contrôler les efforts et les courses en latéral, en torsion et selon des mouvements arrière et avant du collier 2D par rapport au sabot 2A.

Selon une variante illustrée à la figure 2, le collier 2D est relié au sabot 2A ou à la semelle 5 qui en est solidaire par au moins une sangle souple 2F formant hauban apte à constituer en tension, un appui arrière, alors que l'appui avant de la jambe est obtenu par un prolongement vers le haut c du contrefort arrière 2B du sabot 2A enveloppant le talon qui s'étend au-delà de l'articulation 8 du collier 2D. Ainsi la partie correspondante a du collier D prend appui sur le prolongement dans un sens de flexion postéro-antérieur de la jambe pour consituer l'appui avant.

Selon une variante de réalisation illustrée à la figure 3, le collier 2D1 est articulé à sa partie inférieure d sur deux axes d'articulation 9 situés sur les parties latérales du contrefort arrière 2B1 du sabot 2A1, dans la zone des malléoles du pied, les appuis avant et arrière s'effectuant au moyen d'une liaison 19 entre une partie arrière e dudit collier sur une partie supérieure arrière f du contrefort. La liaison entre ces deux parties e, f est avantageusement obtenue à l'aide d'une goupille 19 amovible, ce qui permet l'ouverture du collier par pivotement autour de ses axes 9 pour le chaussage ou la marche à pied.

Selon la variante de réalisation représentée sur les figures 4 et 6, le collier 2D2 est articulé à sa partie arrière inférieure h sur un axe d'articulation 10 disposé à l'arrière d'une zone i du contrefort 2B2 du sabot 2A2. Dans ce cas la prise d'appui avant s'effectue par mise en contact d'un rebord inférieur j du collier 2D2 sur un rebord supérieur k du sabot 2A2, et la prise d'appui arrière est obtenue par l'intermédiaire d'un tirant 2F interposé entre le sabot 2A2 et le collier 2D2.

Dans l'exemple de réalisation de la figure 4, le circuit de puissance comporte en outre une prise d'appui située à l'avant de la chaussure qui est constituée par une languette rigide 2G disposée entre une partie avant l du collier 2D2 et une partie antéro-supérieur m du sabot 2A2 formant butée, ladite languette 2G coopérant avec ces parties l, m pour l'appui avant. Dans ce cas, la languette rigide 2G est totalement dissociée du serrage de ta jambe et du pied s'effectuant à l'intérieur de la chaussure, de façon à ne pas interférer avec le circuit sensitif et de confort.

Dans ce qui précède a seulement été décrit le circuit de puissance de chaque chaussure 1 mais une telle chaussure est également constituée d'une seconde zone, distincte de la première mais complémentaire pour former ladite chaussure 1.

Cette seconde zone est en réalité constituée par le circuit sensitif qui est formé par un chausson souple A, A1, A2, A3, A4 et 3A, 3A1, 3A2, 3A3, 3A4 (cf figures 1 à 7) enveloppant le pied et le bas de jambe. Ce chausson est recouvert librement pour partie par le circuit de puissance 2A, 2B, 2C, 2D, 2E, 2F, 2G, 5 et, au moins dans sa partie basse par une enveloppe de protection externe 3B, 3B1 et 3B2, 3B3, 3B4 relativement souple également, pour former la tige A, A1, A2, A3, A4 de la chaussure, en liaison avec la semelle 5, 5A, 5B.

Le circuit sensitif comporte un dispositif de serrage interne du pied constitué par la partie inférieure du chausson 3A, 3A1, 3A2, 3A3, 3A4. Cette partie inférieure du chausson est solidaire de la semelle 5 et tend à immobiliser le pied par rapport à la semelle 5, 5A, 5B, selon un effort de serrage choisi en fonction de la morphologie du pied et du confort souhaité, de manière à éviter tout mouvement relatif du pied par rapport à la semelle 5, 5A, 5B, l'ensemble étant recouvert par l'enveloppe de protection 3B, 3B1, 3B2, 3B3, 3B4.

Selon les figures 4 et 5, le chausson 3A2 constituant un dispositif de serrage interne, ainsi que l'enveloppe de protection externe 3B2 contribuant à former la tige A2, sont reliés simultanément à un rebord périphérique supérieur n du sabot 2A2 formant coque par l'intermédiaire d'une couture latérale 11.

Selon les figures 6 et 7, le chausson 3A3 constituant un dispositif de serrage interne, est prélablement assemblé par tout moyen de liaison 12 tel que couture ou collage avec une zone inférieure o de l'enveloppe de protection 3B3 contribuant à former la tige A3 et éventuellement une semelle interne 13, le sous-ensemble ainsi réalisé recevant ensuite la semelle 5A par une injection directe d'une matière plastique constituant un surmoulage .

Selon une variante illustrée à la figure 8, l'enveloppe de protection externe 3B4 contribuant à former la tige A4 est reliée à un rebord périphérique supérieur p du sabot 2A2 formant coque par l'intermédiaire d'une couture latérale 14 alors que le chausson 3A4, constituant le serrage interne, est fixé mécaniquement à l'intérieur du sabot 2A2 dans sa zone formant la semelle 5B, par exemple par collage ou vissage/clouage.

De préférence, le serrage au niveau de la partie inférieure du chausson 3A1, 3A2, 3A3, 3A4, est réalisé de façon connue en soi par laçage.

Dans les différents cas décrits en liaison avec les figures 5, 7 et 8, la partie inférieure du chausson 3A2, 3A3, 3A4 constituant le serrage interne de la chaussure est toujours rendue solidaire de la semelle 5 ou d'une partie, coque 2A, solidaire de celle-ci de façon à obtenir le référentiel commun pour les circuits sensitifs et de puissance, les différentes parties 2, 2A, 2B, 2C, 2D, 2E, 2F, 5 du circuit de puissance étant elles-mêmes solidaires de celle semelle 5 ou de la coque 2A constituant ce référentiel commun.

## Revendications

1. Chaussure (1) destinée aux sports de glisse, laquelle se décompose en deux zones distinctes de caractéristiques et de rôles différents :
- l'une constituant un circuit de puissance (2A, 2B, 2C, 2D, 2E, 2F, 2G, 5) relativement rigide, réparti par rapport au pied de manière à centraliser les efforts et notamment les reprises d'appui pendant la pratique du sport ;
- l'autre, constituant un circuit sensitif (3A, 3B) relativement souple, apte à assurer le confort du pied et la transmission d'informations en provenance de l'organe de glisse (4) vers les zones sensitives du pied,
l'un et l'autre des circuits étant solidaires d'un élément de référence commun (5, 5A, 5B),
l'élément de référence commun est constitué par une semelle (5, 5A, 5B) relativement rigide de la chaussure (1) destinée à être reliée à l'organe de glisse,
en ce que le circuit de puissance rigide comporte outre la semelle (5), une coque formant sabot (2A) solidaire de ladite semelle (5) et comportant un contrefort arrière (2B) apte à envelopper le talon et une butée avant (2C),
et en ce que le circuit sensitif est constitué par un chausson souple (3A, 3A1, 3A2, 3A3, 3A) comportant des moyens de serrage du pied et du bas de jambe.

2. Chaussure selon la revendication 1, caractérisée en ce que le contrefort (2B, 2B1, 2B2) est prolongé vers la cheville et le bas de jambe par un collier (2D, 2D1, 2D2) comportant des moyens de serrage (7) sur ce dernier.

3. Chaussure selon la revendication 2, caractérisée en ce le collier (2D, 2D2) est articulé (8, 10) à sa partie postérieure inférieure (a) sur une partie correspondante (b) du contrefort (2B, 2B2).

4. Chaussure selon l'une des revendications 2 ou 3, caractérisée en ce que le collier (2D) est relié au sabot (2A) ou à la semelle (5) au moins par un tirant latéral relativement rigide (2E) pour constituer un appui avant ou un appui arrière selon la position de la jambe par rapport à l'organe de glisse (4).

5. Chaussure selon l'une des revendication 2 ou 3, caractérisée en ce que le collier (2D) est relié au sabot (2A) ou à la semelle (5) par au moins une sangle souple (2F) formant hauban apte à constituer en tension, un appui amère.

6. Chaussure selon l'une des revendications 2 à 5, caractérisée en ce que l'appui avant est obtenu par un prolongement (c) du contrefort arrière (2B) du sabot (2A) enveloppant le talon et s'étendant au-delà de l'articulation (8) du collier (2D) pour que la partie correspondante de celui-ci y prenne appui dans un sens postério-antérieur.

7. Chaussure selon la revendication 2, caractérisée en ce que le collier (2D1) est articulé à sa partie inférieure (d) sur deux axes d'articulation (9) situés sur les parties latérales du contrefort arrière (2B1) du sabot (2A1), dans la zone des malléoles du pied.

8. Chaussure selon la revendication 7, caractérisée en ce que les appuis avant et arrière s'effectuent à l'aide d'une liaison escamotable (19) du collier (2D1) au sabot (2A1).

9. Chaussure selon l'une des revendications 2 à 5, caractérisée en ce la prise d'appui avant s'effectue par mise en contact d'un rebord inférieur (j) du collier (2D2) sur un rebord supérieur (k) du sabot (2A2).

10. Chaussure selon la revendication 2, caractérisée en ce que le circuit de puissance comporte en outre une prise d'appui située à l'avant de la chaussure qui est constituée par une languette rigide (2G) disposée entre une partie avant (l) du collier (2D2) et une partie antérosupérieure (m) du sabot (2A2) formant butée, ladite languette (2G) coopérant avec ces parties (l, m), et étant dissociée du serrage de la jambe et du pied.

11. Chaussure selon l'une des revendications précédentes, caractérisée en ce que le chausson souple (3A, 3A1, 3A2, 3A3) enveloppant le pied et le bas de jambe est recouvert librement pour partie par le circuit de puissance.

12. Chaussure selon la revendication 11, caractérisée en ce que le chausson est recouvert au moins dans sa partie basse par une enveloppe de protection externe (3B, 3B1, 3B2, 3B3, 3B4).

13. Chaussure selon la revendication 12, caractérisée en ce le chausson (3A2) ainsi que l'enveloppe de protection externe (3B2), sont reliés simultanément à un rebord périphérique supérieur (n) du sabot (2A2) par l'intermédiaire d'une couture (11).

14. Chaussure selon la revendication 12, caractérisée en ce que le chausson (3A3) est préalablement assemblé par tout moyen de liaison (12) tel que couture ou collage avec une zone inférieure (o) de l'enveloppe de protection (3B3) et éventuellement une première de montage (13), le sous-ensemble ainsi réalisé recevant ensuite la semelle (5A) par une injection directe d'une matière plastique constituant un surmoulage.

15. Chaussure selon la revendication 12, caractérisée en ce que l'enveloppe de protection externe (3B4) est reliée à un rebord périphérique supérieur (p) du sabot (2A2) formant coque par l'intermédiaire d'une couture (14) alors que le chausson (3A4) avec ou sans serrage interne, est fixé mécaniquement à l'intérieur du sabot (2A2) dans sa zone formant la semelle (5B) par exemple par collage ou vissage.

## Claims

1. Boot (1) adapted for gliding sports, which breaks down into two distinct zones of different characteristics and roles:
- one, constituting a relatively rigid energy circuit (2A, 2B, 2C, 2D, 2E, 2F, 2G, 5), distributed with respect to the foot so as to centralize the forces, and especially the taking of supports during practice of the sport;
- the other, constituting a relatively flexible, sensitive circuit (3A, 3B), capable of ensuring comfort of the foot and transmission of information originating from the gliding member (4) towards the sensitive zones of the foot;
both circuits being affixed to a common reference clement (5, 5A, 5B),
the common reference element is constituted by a relatively rigid sole (5, 5A, 5B) of the boot (1) adapted to be connected to the gliding member,
in that the rigid energy circuit comprises, in addition to the sole (5), a shell forming a shoe (2A) affixed to said sole (5) and comprising a rear stiffener (2B) capable of enveloping the heel, and a front abutment (2C),
and in that the sensitive circuit is constituted by a flexible liner (3A, 3A1, 3A2, 3A3, 3A) comprising tightening means of the foot and lower leg.

2. Boot according to claim 1, characterized in that the stiffener (2B, 2B1, 2B2) is extended towards the ankle and lower leg by a collar (2D, 2D1, 2D2) comprising tightening means (7) on the latter.

3. Boot according to claim 2, characterized in that the collar (2D, 2D2) is journalled (8, 10) at its lower rear portion (a) on a corresponding portion (b) of the stiffener (2B, 2B2).

4. Boot according to one of claims 2 or 3, characterized in that the collar (2D) is connected to the shoe (2A) or to the sole (5) at least by one relatively rigid lateral tie rod (2E) to constitute a front support or a rear support according to the position of the leg with respect to the gliding member (4).

5. Boot according to one of claims 2 or 3, characterized in that the collar (2D) is connected to the shoe (2A) or to the sole (5) by at least one flexible strap (2F) forming a bracing wire capable of constituting a rear support in tension.

6. Boot according to one of claims 2-5, characterized in that the front support is obtained by an extension (c) of the rear stiffener (2B) of the shoe (2A) enveloping the heel and extending beyond the journal (8) of the collar (2D) so that the corresponding portion thereof takes support there in a rear-to-front direction.

7. Boot according to claim 2, characterized in tat the collar (2D1) is journalled at its lower portion (d) on two journal axes (9) located on the lateral portions of the rear stiffener (2B1) of the shoe (2A1) inside the malleoli zone of the foot.

8. Boot according to claim 7, characterized in that the font and rear supports occur by means of a retractable linkage (19) of the collar (2D1) to the shoe (2A1).

9. Boot according to one of claims 2-5, characterized in that the front taking of support occurs by putting in contact a lower edge (j) of the collar (2D2) on an upper edge (k) of the shoe (2A2).

10. Boot according to claim 2, characterized in that the energy circuit also comprises a taking of support located at the front of the boot, which is constituted by a rigid tongue (2G) arranged between a front portion (l) of the collar (2D2) and an upper front portion (m) of the shoe (2A2) forming an abutment, said tongue (2G) cooperating with these portions (l, m), and being separate from the tightening of the leg and foot.

11. Boot according to one of the previous claims, characterized in that the flexible liner (3A, 3A1, 3A2, 3A3) enveloping the foot and lower leg is partially freely covered by the energy circuit.

12. Boot according to claim 11, characterized in that the liner is covered at least in its lower portion by an external protective envelope (3B, 3B1, 3B2, 3B3, 3B4).

13. Boot according to claim 12, characterized in that the liner (3A2) as well as the external protective envelope (3B2) are connected simultaneously to an upper peripheral edge (n) of the shoe (2A2) by means of a stitch (11).

14. Boot according to claim 12, characterized in that the liner (3A3) is previously assembled by any linkage means (12), such as stitching or adhesion, to a lower zone (o) of the protective envelope (3B3) and possibly an insole (13), the sub-assembly thus obtained then receiving the sole (5A) by direct injection of a plastic material constituting a duplicate molding.

15. Boot according to claim 12, characterized in that the protective external envelope (3B4) is connected to an upper peripheral edge (p) of the shoe (2A2) forming a shell by means of a stitch (14), whereas the liner (3A4), with or without internal tightening, is fixed mechanically inside the shoe (2A2) in its zone forming the sole (5A), for example by glying or screming.

## Patentansprüche

1. Schuh (1), der für Gleitsportarten bestimmt ist, welcher sich in zwei unterschiedliche Zonen verschiedener Eigenschaften und Rollen aufgliedert: wobei
die eine ein Leistungselement (2A, 2B, 2C, 2D, 2E, 2F, 2G, 5) bildet, das relativ steif ist im Verhältnis zum Fuß verteilt, derart, um die Krafteinwirkungen zu zentralisieren und insbesondere die wiederholten Abstützungen während der Ausübung des Sports;
die andere ein sensitives Element (3A, 3B) bildet, das relativ nachgiebig ist, geeignet, um die Bequemlichkeit des Fußes und die Übertragung von Informationen mit Herkunft vom Gleitmittel (4) zu den sensitiven Zonen des Fußes sicherzustellen,
wobei das eine und das andere der Elemente formschlüssig mit einem gemeinsamen Referenzelement (5, 5A, 5B) verbunden sind,
wobei das gemeinsame Referenzelement durch eine relativ steife Sohle (5, 5A, 5B) des Schuhs 1 gebildet ist, dazu bestimmt, um mit dem Gleitmittel verbunden zu sein,
dadurch, daß das steife Leistungselement jenseits der Sohle (5) eine Schale aufweist, die ein formschlüssig mit der Sohle (5) verbundenes Schuhelement (2A) aufweist und eine hintere Kappe (2B), die angepaßt ist, um die Ferse und einen vorderen Anschlag (2C) zu umgeben,
und dadurch, daß das sensitive Element durch einen nachgiebigen Füßling (3A, 3A1, 3A2, 3A3, 3A) gebildet ist, der Spannvorrichtungen für den Fuß und den unteren Teil des Beines aufweist.

2. Schuh nach Anspruch 1, dadurch gekennzeichnet, daß die Kappe (2B, 2B1, 2B2) zum Knöchel und zum unteren Teil des Beines durch einen Kragen (2D, 2D1, 2D2) verlängert ist, wobei er Spannvorrichtungen (7) auf diesem letzteren aufweist.

3. Schuh nach Anspruch 2, dadurch gekennzeichnet, daß der Kragen (2D, 2D2) an seinem hinteren unteren Teil (a) auf einem entsprechenden Teil (b) der Kappe (2B, 2B2) angelenkt ist (8, 10).

4. Schuh nach einem der Ansprüche 2 oder 3, dadurch gekennzeichnet, daß der Kragen (2D) mit dem Schuhelement (2A) oder der Sohle (5) zumindest durch eine relativ steife seitliche Spannstange (2E) verbunden ist, uni eine vordere Abstützung zu bilden oder eine hintere Abstützung gemäß der Position des Beines im Verhältnis zum Gleitmittel (4).

5. Schuh nach Anspruch 2 oder 3, dadurch gekennzeichnet, daß der Kragen (2D) mit dem Schuhelement (2A) oder der Sohle (5) durch zumindest einen nachgiebigen Gurt (2F) verbunden ist, der einen Spanndraht bildet, der angepaßt ist, uni unter Zug eine hintere Abstützung zu bilden.

6. Schuh nach einem der Ansprüche 2 bis 5, dadurch gekennzeichnet, daß die vordere Abstützung durch eine Verlängerung (c) der hinteren Kappe (2B) des Schuhelements (2A) erhalten ist, welches die Ferse umhüllt und sich bis über die Anlenkung (8) des Kragens (2D) hinaus erstreckt, damit der entsprechende Teil desselben sich dort in einer Hinten-Vorne-Richtung abstützt.

7. Schuh nach Anspruch 2, dadurch gekennzeichnet, daß der Kragen (2D1) an seinem unteren Teil (d) über zwei Anlenkachsen (9) angelenkt ist, die sich auf den seitlichen Teilen der hinteren Kappe (2B1) des Schuhelements (2A1) in der Zone der Knöchel des Fußes befinden.

8. Schuh nach Anspruch 7, dadurch gekennzeichnet, daß die vordere und hintere Abstützung sich mit Hilfe einer versenkbaren Verbindung (19) des Kragens (2D1) am Schuhelement (2A1) darstellen.

9. Schuh nach einem der Ansprüche 2 bis 5, dadurch gekennzeichnet, daß das vordere Abstützen durch Inkontaktbringen eines unteren Randes (j) des Kragens (2D2) auf einem oberen Rand (k) des Schuhelements (2A2) stattfindet.

10. Schuh nach Anspruch 2, dadurch gekennzeichnet, daß das Leistungselement überdies eine Abstützungsaufaahme aufweist, die sich vorne am Schuh befindet und die durch eine steife Zunge (2G) gebildet ist, die sich zwischen einem vorderen Teil (l) des Kragens (2D2) und einem vorderen oberen Teil (m) des Schuhelements (2A2), das einen Anschlag bildet, befindet, wobei die Zunge (2G) mit diesen Teilen (l, m) zusammenwirkt und vom Spannen des Beines und des Fußes getrennt ist.

11. Schuh nach einem der vorhergehenden Ansprüche, dadurch gekennzeichnet, daß der nachgiebige Füßling (3A, 3A1, 3A2, 3A3), der den Fuß und den unteren Teil des Beines umhüllt, frei zum Teil durch das Leistungselement überdeckt ist.

12. Schuh nach Anspruch 11, dadurch gekennzeichnet, daß der Füßling zumindest in seinem unteren Teil durch eine äußere Schutzhülle (3B, 3B1, 3B2, 3B3, 3B4) überdeckt ist.

13. Schuh nach Anspruch 12, dadurch gekennzeichnet, daß der Füßling (3A2) sowie die äußere Schutzhülle (3B2) gleichzeitig mit einem peripheren oberen Rand (n) des Schuhelements (2A2) mittels einer Naht (11) verbunden sind.

14. Schuh nach Anspruch 12, dadurch gekennzeichnet, daß der Füßling (3A3) vorzugsweise durch jede Verbindungseinrichtung (12), wie z.B. durch Naht oder eine Klebung mit einer unteren Zone (o) der Schutzhülle (3B3) und möglicherweise einer Montagebrandsohle (13) zusammengebaut ist, wobei die so realisierte Untergesamtheit danach die Sohle (5A) durch eine direkte Einspritzung eines Plastikmaterials aufnimmt, das eine Überformung bildet.

15. Schuh nach Anspruch 12, dadurch gekennzeichnet, daß die äußere Schutzhülle (3B4) mit einem peripheren oberen Rand (b) des Schuhelements (2A2) verbunden ist, wobei eine Schale mittels einer Naht (14) gebildet wird, während der Füßling (3A4) mit oder ohne innerem Spannen, mechanisch am Inneren des Schuhelements (2A) befestigt ist, in seiner Zone, welche die Sohle (5B) bildet, beispielsweise durch Kleben oder Verschrauben.
